# DEMANDE DE BREVET EUROPEEN

(11) **EP 1 473 684 A1**
(43) Date de publication de la demande: **03.11.2004**
(21) Numéro de dépôt: 04076264.3
(22) Date de dépôt: 27.04.2004
(51) Int. Cl.: G08B 1/08

(54) **Système de création de communauté d'intérêt**

(30) Priorité: 27.04.2003 BE 200300261
(71) Demandeur: Clevering S.A., 8832 Rombach (LU)
(72) Inventeur: Richelle, Etienne, 1420 Braine l'Alleud (BE); Mertz, Jean-Michel, 6700 Weyler (BE); Tasqse, Rémy, 1180 Bruxelles (BE)
(74) Mandataire: Colens, Alain

(57) **Abrégé**

L'invention concerne un système de création de communautés d'intérêt au travers de la mise en relation de personnes équipées d'un appareil mobile et autonome avec d'autre personnes disposant d'un matériel compatible mobile ou avec un centre de service fixe. Le dispositif comprend un moyen d'affichage, un moyen d'entrée de données, un microprocesseur et un vecteur de communication sans fil associé à un algorithme, apte à mettre en connexion ledit dispositif avec un autre dispositif semblable, mobile ou fixe, suivant des critères préalablement enregistrés d'offre et/ou de demande. S'il y a correspondance mutuelle d'un certain nombre de paramètres au delà d'un niveau prédéfini appelé « taux de correspondance », le ou les utilisateurs desdits dispositifs en sont avertis. Dès que connecté à un dispositif fixe le dispositif mobile selon l'invention demande à ce dispositif fixe la liste des dispositifs portables préalablement et actuellement connectés, directement ou via une autre balise fixe, puis se met en communication avec ces dispositifs portables afin d'effectuer une vérification de la correspondance mutuelle.

## Description

L'invention concerne un système de création de communautés d'intérêt au travers de la mise en relation de personnes équipées d'un appareil mobile et autonome avec d'autre personnes disposant d'un matériel compatible mobile ou avec un centre de service fixe.

Le dispositif mobile peut être par exemple un téléphone, ou un ordinateur de poche disposant des fonctions adéquates.

Le dispositif contient un profil personnel, un ou plusieurs profils cibles recherchés, un système de comparaison et un vecteur de communication sans fil.

Le système peut être actif en permanence et prévient l'utilisateur lorsqu'il est à proximité d'un autre utilisateur/service avec lequel les profils se correspondent mutuellement, facilitant ainsi la mise en relation. Un service adjoint par Internet mobile ou fixe peut être prévu.

L'invention est plus particulièrement définie dans la revendication indépendante et les revendications dépendantes annexée à la présente description.

### DESCRIPTION DETAILEE DE L'INVENTION

Selon un mode de réalisation, l'invention fait appel à des dispositifs mobiles, des dispositifs fixes, et à un site Internet.

L'invention sera décrite ci-après en se référant aux dessins en annexe fournis à titre d'exemples uniquement, dans lesquels :
La fig. 1 illustre la programmation et l'encodage des profils
La fig. 2 illustre la communication entre les appareils mobiles et le serveur central.
La fig. 3 illustre la communication entre un appareil fixe, un appareil mobile et le serveur central, suivant qu'il y a ou non des appareils fixes en communication.
La fig. 4 illustre un profil d'utilisateur pour une application de rencontre amoureuse
La fig. 5 illustre un profil cible pour la même application de rencontre amoureuse.
La fig. 6 illustre la fonction « facteur multiplicatif » pour une « cote de confiance » donnée.

### Dispositif mobile

Le dispositif mobile (1) illustré dans la fig. 1 est composé d'un appareil électronique portable et autonome, incluant au moins un microprocesseur, un écran éventuellement tactile, et/ou un clavier, de la mémoire réinscriptible contenant un programme et des données.

Cet appareil comporte un système de transmission bidirectionnelle sans fil, par exemple du type Bluetooth, Wi-Fi, Zigbee ou UWB, fonctionnant de manière omnidirectionnelle autour de l'appareil.

L'appareil peut être un téléphone, un PDA (Personal Digital Assistant), une montre, bague ou tout autre objet adaptable ou spécifiquement dédié à cette invention.

Comme illustré à la fig. 1, l'utilisateur peut encoder son propre profil et les profils qu'il recherche de plusieurs manières :
1. dans l'appareil (2, figure 1) directement, par le clavier, l'écran tactile, la voix. Les profils sont ensuite envoyés au serveur central (3) via un réseau de télécommunication (4) puis un réseau Internet mobile ou fixe (5),
2. dans un autre appareil électronique comme un PC (6) puis transmis à l'appareil portable (1) par connexion sans fil (7) ou par câble (8) ou par le réseau de télécommunication (4) . Les profils sont également acheminés du PC au serveur (3) par Internet (5).
3. dans l'appareil portable (9) directement, par le clavier, l'écran tactile, la voix. Les profils sont transmis à la balise fixe (10) par liaison sans fil (11), puis acheminés au serveur (3) par Internet (5).

Toujours en se référant plus particulièrement à la fig. 1, on notera que le profil propre de l'utilisateur peut décrire tout ce qui est spécifique à un être humain : ses spécificités physiques, intellectuelles, centres d'intérêts (personnel ou professionnels), aspirations. Cet ensemble peut être décrit par du texte et (ou) des images et (ou) du son.

Les profils cibles définissent avec qui ou avec quoi l'utilisateur souhaite être mis en relation : d'autres utilisateurs, décrits par leurs caractéristiques, mais aussi des demandes d'informations spécifiques ou générales.

En se référant à la figure 2, le système de communication bidirectionnelle est alors activé, piloté par un logiciel dédié, actif tant que l'utilisateur (12) ne l'interrompt pas volontairement.

Le logiciel incorporé dans le dispositif mobile a pour but:
· d'assurer la recherche et l'écoute simultanée d'autres appareils similaires contenant un logiciel compatible,
· établir la communication avec ce(s) partenaire(s) de communication, comme (13),
· envoyer le profil propre de l'utilisateur (12 à 13),
· recevoir le profil propre du (des) partenaire(s) (13 à 12),
· comparer le profil reçu de (13) avec tous les profils cibles de (12), calculer un taux de correspondance représentatif de la qualité du recouvrement,
· la même procédure est réalisée par le(s) partenaire(s) (13),
· si les taux de correspondances calculés par deux des parties (12 et 13) en communication sont mutuellement supérieurs à un seuil que chacun a fixé préalablement, une alerte est envoyée aux utilisateurs. Elle se traduit sous la forme d'un message texte, image, vidéo affiché à l'écran du correspondant, ou tout autre stimulation nerveuse de l'utilisateur.

A cet instant, les partenaires dont les profils correspondent mutuellement en sont prévenus, alors qu'ils se trouvent par définition dans une zone de proximité immédiate, dont la taille dépend de la portée de l'émetteur récepteur portable et de son réglage.

Le taux de correspondance peut être calculé, en prenant l'exemple de la fig. 4 et 5, en comparant la valeur du profil propre transmis par la personne rencontrée (profil reçu du type présenté en fig. 4) au profil cible (de type présenté en fig. 5). Chaque critère du profil cible reçoit un point s'il est satisfait par le profil reçu, ensuite le total est divisé par le nombre de critères. Le pourcentage obtenu est le « taux de correspondance ».

En se référant toujours plus en détail à la fig. 2, le logiciel de chaque dispositif respectif peut demander de donner une « cote de confiance » relatif à la personne/service rencontré(e), représentatif de la correspondance entre le profil propre annoncé et la réalité. Il s'agit de déterminer l'honnêteté avec laquelle le partenaire s'est décrit ou la qualité du service si (14) est un service.

Cette « cote de confiance » est par exemple un chiffre entre 0 et 10.

Cette information peut alors être acheminée à un serveur central (étapes E1 à E3) qui la traitera, en déduira une nouvelle valeur comme décrit en détail plus loin (étape E4) puis la renverra (étapes E5 à E7) vers le dispositif mobile de la personne concernée ou dispositif fixe du service concerné. Le « taux de confiance » est alors mis à jour dans le profil propre de l'utilisateur/service sans qu'il puisse le modifier, faisant ainsi partie du calcul de taux de correspondance des rencontres ultérieures.

Le nouveau « taux de confiance » est par exemple l'ancien multiplié par le « facteur multiplicatif » donné par la fig. 6 en fonction de la « cote de confiance » accordée par l'autre partie, puis ramené à 0.6 ou 1 s'il en dépasse les valeurs.

Le logiciel intégré dans les dispositifs portables possède d'autres fonctionnalités. Il assure l'interface avec l'utilisateur pour gérer les paramètres suivants de l'application :
· distance autour de l'utilisateur dans laquelle il souhaite être mis en relation (typiquement entre 0 et 100 mètres),
· réglage du seuil au delà duquel le résultat de la comparaison est déclaré positif,
· visualisation et/ou modification du profil utilisateur, et profils cibles,
· visualisation des contacts établis entre l'appareil et ses pairs.
· stockage des profils rencontrés en correspondance ou non avec le profil cible lorsqu'il y a eu détection. Un accès ultérieur à ces informations est prévu. Cet accès ultérieur permet à l'utilisateur d'inhiber l'avertissement lors des rencontres suivantes avec le même interlocuteur. Dans le cas contraire, dès la seconde rencontre, et si elle se produit avant une limite de temps, l'utilisateur est averti de la nouvelle rencontre puis doit accepter ou refuser d'être à nouveau alerté lors d'une rencontre suivante avec le même interlocuteur.
l'affichage mis à jour périodiquement de la géolocalisation des autres profils potentiellement intéressants en différents points d'un territoire d'un superficie limitée autour de l'utilisateur.

### Balises fixes

Des balises fixes peuvent être placées dans des endroits particuliers de la vie en société (lieux publics par exemple, bâtiments de congrès), et comportent des fonctionnalités d'émission de réception et de traitement de l'information identiques à celles des dispositif mobiles.

La Fig. 3 illustre un exemple de communication entre un appareil fixe, un appareil mobile et le serveur central.

Ces balises peuvent disposer en outre des fonctions supplémentaires suivantes
A) Lors d'une communication entre un dispositif mobile et la balise fixe, l'envoi d'une information contextuelle au lieu où se trouve le porteur du dispositif mobile ainsi qu'à ses aspirations traduites pas son profil devient possible.
   Ensuite, la présence de l'utilisateur auprès de cette balise fixe est acheminée au serveur central qui traite l'information et la rend accessible à tout autre utilisateur, depuis un accès Internet fixe ou mobile. Chacun est alors libre de connaître les endroits densément fréquentés par des utilisateurs du service mobile ainsi que la correspondance avec leur profil(s).
B) Un dispositif portable se connecte à une balise fixe, elle-même pouvant être reliée à d'autres balises fixes connectées à d'autres dispositifs portables, et lui demande la liste des appareils portables lui étant reliée, directement ou indirectement. Ensuite le dispositif portable dernièrement connecté se met en communication, via les balises fixes, à tout ou partie des appareils portables et établit la séquence de communication décrite dans le paragraphe « dispositif mobile ».
C) La balise fixe peut enregistrer les profils des dispositifs portables, effectuer la procédure de comparaison, et si elle est positive établir une connexion entre deux de ces appareils.
D) Tout appareil portable relié à une balise fixe peut demander à cette dernière la liste des autres appareils portables qui lui sont connectés, directement ou via une autre balise fixe, puis initier une communication uni- ou bi-directionnelle de quelque nature que ce soit.
E) Tout appareil portable relié à une balise fixe peut demander à cette dernière la liste des autres appareils portables qui lui sont connectés, directement ou via une autre balise fixe, et notifier à l'un ou plusieurs de ceux-ci qu'il vient de se connecter.

### Serveur central

Le serveur central peut gérer l'accès des utilisateurs depuis un réseau d'information global, comme internet accessible depuis un terminals fixe ou mobile, afin d'encoder ou modifier leurs profils.

Il peut assurer également la mise à jour vers les appareils mobiles des profils après qu'ils ont été encodés ou modifiés sur le serveur central, depuis un accès Internet (voir Figure 1 : Programmation et encodage des profils).

Une mise à jour des profils faite depuis l'appareil mobile est également retransmise vers le serveur central, comme décrit ci-dessus.

Une des caractéristique de l'invention est que le « taux de confiance » d'un utilisateur (14 - fixe ou mobile) stocké dans le serveur central peut être modifié en fonction des valeurs attribuées par l'utilisateur (15) l'ayant rencontré, puis est renvoyé vers l'appareil (fixe ou portable) (14) où il est intégré dans le profil qui sera échangé lors des rencontres ultérieures. Ce taux de confiance n'est pas modifiable par l'utilisateur M, mais sa valeur peut être consultée. Voir Figure 3 : Communication entre un appareil fixe, un appareil mobile et le serveur central.

Le serveur central a connaissance de tous les profils des utilisateurs. Au moment où un utilisateur s'y connecte, il a accès à un chiffre indiquant le pourcentage des utilisateurs/services avec lequel il y aurait alerte s'il se trouvait en leur présence. Ce chiffre donne une indication immédiate à l'utilisateur de la probabilité d'être mis en relation avec un utilisateur/service compatible.

De manière générale, mais pas obligatoirement, le dispositif émetteur récepteur est de portée inférieure à 500 m, de préférence inférieure à 250 m.

## Revendications

1. Dispositif portable et autonome comprenant un moyen d'affichage, un moyen d'entrée de données, un microprocesseur et un vecteur de communication sans fil associé à un algorithme, apte à mettre en connexion ledit dispositif avec un autre dispositif semblable, mobile ou fixe, suivant des critères préalablement enregistrés d'offre et/ou de demande, de telle sorte que s'il y a correspondance mutuelle d'un certain nombre de paramètres au delà d'un niveau prédéfini appelé « taux de correspondance », le ou les utilisateurs desdits dispositifs en sont avertis.

2. Dispositif portable (9) selon la revendication 1 lequel une fois connecté à un dispositif fixe (10) demande à ce dispositif fixe la liste des dispositifs portables préalablement et actuellement connectés, directement ou via une autre balise fixe, puis se met en communication avec ces dispositifs portables afin d'effectuer une vérification de la correspondance mutuelle.

3. Dispositif portable selon la revendication 1 lequel une fois connecté à un dispositif fixe demande à ce dispositif fixe la liste des dispositifs portables préalablement et actuellement connectés ,directement ou via une autre balise fixe, avec lesquels il y a correspondance mutuelle , la comparaison des profils préalablement enregistrés étant effectuée par le serveur central,

4. Dispositif selon la revendication précédente dans lequel l'échange entre les dispositifs utilisent un protocole déterminé, par exemple le protocole de port série ou OBEX (Object Exchange), au dessus de couches basses d'adaptation à la partie assurant la transmission sans fil de l'information.

5. Dispositif portable selon la revendication 1 qui une fois connecté à un dispositif fixe lui demande la liste des dispositifs portables préalablement et actuellement connectés (directement ou via une autre balise fixe) puis
- permet d'initier à la demande d'un des dispositifs portables une communication uni- ou bi-directionnelle de texte, image ou son avec l'un ou plusieurs de ces derniers
- et/ou notifie à l'un ou plusieurs de ces dispositifs portables préalablement et actuellement connectés qu'il vient de se connecter.

6. Dispositif selon n'importe laquelle des revendications précédentes dans lequel le logiciel implémentant l'algorithme permet d'envoyer à un serveur central des informations sur la qualité du service avec lequel il a été mis en relation, informations formant un paramètre appelé « taux de confiance » et intégrée au dit service, ledit paramètre permettant un filtrage supplémentaire lors de la mise en relation en fonction de la qualité du service ou de la correspondance telle que jugée par les utilisateurs précédents.

7. Dispositif selon n'importe laquelle des revendications précédentes dans lequel le logiciel implémentant l'algorithme permet la mise en relation avec le serveur central pour un échange bidirectionnel d'informations, les profils, le taux de confiance et tout autre information relative à son identification et/ou localisation.

8. Dispositif selon n'importe laquelle des revendications précédentes dans lequel le logiciel implémentant l'algorithme permet de régler la taille de la zone couverte autour de l'appareil, dans laquelle une détection est rendue possible.

9. Dispositif selon n'importe laquelle des revendications précédentes dans lequel le logiciel implémentant l'algorithme permet d'enregistrer les profils des correspondants rencontrés et de les consulter, les effacer, ou demander l'inhibition de tout avertissement qui surviendrait lors d'une nouvelle rencontre avec le même correspondant.

10. Dispositif selon n'importe laquelle des revendications précédentes **caractérisé en ce qu'**il s'agit d'un téléphone mobile à la fonctionnalité adaptée, ou **en ce que** le dispositif est intégré à un téléphone cellulaire ou à un microordinateur portable ou de poche.

11. Système utilisant un dispositif selon n'importe laquelle des revendications précédentes dans lequel le logiciel d'un serveur central assure la relation d'un site Internet avec les balises fixes, permettant la mise à jour en temps réel sur Internet d'informations collectées par les balises fixes, ces informations concernant la localisation d'appareils mobiles autour des balises fixes, et étant consultables depuis les appareils mobiles, le logiciel du serveur central pouvant à titre optionnel indiquer, en fonction du profil encodé par l'utilisateur, une probabilité de rencontre en fonction du nombre et profils des autres utilisateurs/services déjà enregistrés.
